# EUROPÄISCHE PATENTSCHRIFT

(11) **EP 0 889 217 B1**
(45) Veröffentlichungstag und Bekanntmachung des Hinweises auf die Patenterteilung: **03.09.2003**
(21) Anmeldenummer: 98111478.8
(22) Anmeldetag: 23.06.1998
(51) Int. Cl.: F02D 41/14, F02D 33/02

(54) **Verfahren zur Steuerung der Ansaugluftmenge eines Verbrennungsmotors**
Method for controlling the intake air quantity in an internal combustion engine
Méthode de commande de la quantité d'air d'admission d'un moteur à combustion interne

(30) Priorität: 05.07.1997 DE 19728798
(43) Veröffentlichungstag der Anmeldung: 07.01.1999
(73) Patentinhaber: Ford Global Technologies, Inc., Dearborn, Michigan 48126 (US)
(72) Erfinder: Henning, Manfred, 40667 Meerbusch (DE); Grieser, Klemens, 40764 Langenfeld (DE); Dickers, Guido, 41068 Mönchengladbach (DE)
(74) Vertreter: Bonsmann, Manfred, Dipl.-Ing.

(56) Entgegenhaltungen:
- EP-A- 0 687 809
- EP-A- 0 770 774
- DE-A- 4 416 611
- DE-A- 19 648 159
- US-A- 4 528 961
- US-A- 5 931 138

## Beschreibung

Die Erfindung betrifft ein Verfahren zur Steuerung der Ansaugluftmenge eines Verbrennungsmotors mit einem Betriebsmodus mit einem im wesentlichen stöchiometrischem Luft-/Kraftstoffgemisch und einem Betriebsmodus mit magerem Luft-/Kraftstoffgemisch, wobei der Verbrennungsmotor eine elektronische Motorsteuerung aufweist, die als Eingangssignal wenigstens das Signal eines Gaspedalstellungssensors erhält und die als Ausgangssignal wenigstens einen Stellwert für einen Drosselklappen-Aktuator zur Beeinflussung der Ansaugluftmenge berechnet, und die Motorsteuerung eine Einrichtung zur Entscheidung, ob der Motor stöchiometrisch oder mager betrieben wird, aufweist.

Der Betrieb eines Kraftfahrzeug-Verbrennungsmotors mit einem möglichst mageren Gemisch - d.h. mit einem hohen Luft/Kraftstoffverhältnis lambda - führt zu einer besseren Kraftstoffausnutzung und einem günstigerem Emissionsverhalten als es bei dem Betrieb konventionell stöchiometrisch betriebener Motoren der Fall ist. Bei höheren Motordrehzahlen und/oder Drehmomenten - z.B. bei Beschleunigung eines Kraftfahrzeugs - ist jedoch üblicherweise eine Umschaltung in einen stöchiometrischen Betriebsmodus mit einem Luft/Kraftstoffverhältnis lambda von ungefähr 1,0 erforderlich, da die Motorleistung im Magerbetrieb begrenzt ist. Im Magerbetrieb arbeitet der Motor bei dem maximal möglichen Luft/Kraftstoffverhältnis (kurz unterhalb der sog. Laufunruhegrenze) am effizientesten. Bei stöchiometrischem Betrieb wird dagegen angestrebt, lambda möglichst nahe bei dem Wert 1,0 zu halten, damit eine effektive katalytische Abgasreinigung erfolgen kann. Deshalb soll die Umschaltung zwischen Mager- und stöchiometrischen Betrieb bzw. umgekehrt so rasch wie möglich erfolgen.

Bei einem Übergang z.B. vom stöchiometrischen Betrieb auf Magerbetrieb muß die zugeführte Luftmenge bei näherungsweise gleichbleibender Kraftstoffzufuhr vergrößert werden. Hierzu muß die elektronische Motorsteuerung die zugeführte Luftmenge beeinflussen können, was zweckmäßigerweise über eine elektronisch steuerbare Drosselklappe geschieht. Die Drosselklappenstellung soll bei einer Modusumschaltung so angepaßt werden, daß das Drehmoment des Motors im wesentlichen konstant bleibt, damit keine vom Fahrer des den Verbrennungsmotor aufweisenden Kraftfahrzeugs wahrnehmbare Geschwindigkeits- oder Beschleunigungsänderung auftritt.

Bei bekannten Verfahren der eingangs genannten Art wird mittels eines Algorithmus aus der Gaspedalstellung und einer Mehrzahl weiterer Motorparameter wie z.B. Drehmoment, Zündwinkel und Abgasrückführungsrate bei Motoren mit Abgasrückführung das aktuelle Motordrehmoment berechnet. Je nach Betriebsmodus - mager oder stöchiometrisch - kommen dabei unterschiedliche Berechnungsroutinen für das Motordrehmoment zum Einsatz. Die Drosselklappenstellung wird bei Änderung des Betriebsmodus durch die Luftsteuerung derart korrigiert, daß das Motordrehmoment im wesentlichen konstant bleibt.

Ein Nachteil der bekannten Lösungsvorschläge ist der relativ hohe Hardware- und Softwareaufwand in der elektronischen Motorsteuerung, der für ein mathematisches Modell nötig ist, das das aktuelle Motordrehmoment aus einer Vielzahl von Motorbetriebsparametern berechnet. Auch ist der Entwicklungsaufwand erheblich und die Anpassung an veränderte Fahrzeugtypen komplex. Weiterhin treten bei bekannten Verfahren Probleme bei der Modusumschaltung während Lastwechselreaktionen (z.B. bei Beschleunigungen) auf, so daß bei den bekannten Verfahren ein Moduswechsel stöchiometrisch-mager häufig nur erlaubt wird, wenn die Motorbetriebsbedingungen für eine vorgegebene Zeit (z.B. eine Sekunde) konstant sind. Dies führt zu einer geringeren Betriebszeit des Motors im Magermodus und somit zu einer verschlechterten Kraftstoffökonomie.

Aus der EP 0 687 809 A2 ist eine Ausführungsform einer Motorsteuerung bekannt (Figur 10), bei welcher aus der Gaspedalstellung und der Motordrehzahl mit Hilfe eines ersten Kennfeldes ein gewünschtes Motordrehmoment bestimmt wird. Dieses gewünschte Motordrehmoment und die Motordrehzahl werden dann dazu verwendet, die Kraftstoffmenge, den Luftmassenstrom und die Zündwinkeleinstellung anzupassen. Dabei wird mit Hilfe einer Klassifikationstabelle ein zu dem gewünschten Motordrehmoment und der Motordrehzahl passendes Luft-/Kraftstoffverhältnis festgelegt. Für jedes derart auswählbare Luft-/Kraftstoffverhältnis ist ferner ein zugeordnetes Kennfeld vorhanden, aus dem zu dem gewünschten Motordrehmoment und der Motordrehzahl der einzustellende Öffnungswinkel der Drosselklappe abgelesen werden kann. Nachteilig bei diesem Verfahren ist, dass das Luft-/Kraftstoffverhältnis nur in diskreten Schritten eingestellt werden kann und dass für jeden dieser Schritte ein eigenes Kennfeld für den einzustellenden Öffnungswinkel bereitgehalten werden muss.

Die Aufgabe der vorliegenden Erfindung besteht darin, ein verbessertes Verfahren der eingangs genannten Art zu schaffen, bei dem mit möglichst geringem Hard- und Softwareaufwand eine Anpassung der Luftmenge bei Modusumschaltung derart erfolgt, daß das Motordrehmoment im wesentlichen konstant bleibt und bei dem die Modusumschaltung jederzeit - also auch bei Lastwechseln - erfolgen kann.

Die Lösung der genannten Aufgabe erfolgt gemäß den Schritten
a) bis c) des Patentanspruches 1.

In Schritt a) wird anhand eines Kennfeldes mit wenigstens der Gaspedalstellung als Kennfeldeingangsvariabler ein gewünschter Luftmassenwert des_load bestimmt. Bei dem Kennfeld kann es sich - wie bei allen weiteren nachfolgend diskutierten Kennfeldern auch - um einen ein- oder mehrdimensionalen Tabellenspeicher oder um eine mathematische Funktion der Kennfeldeingangsvariablen handeln. Die Variable des_load repräsentiert im stöchiometrischen Betriebsmodus näherungsweise einen Luftmassenwert zum Erreichen des bei der aktuellen Gaspedalstellung gewünschten Motordrehmoments. Dabei können Motorparameter wie z.B. die Abgasrückführrate und die Zündwinkeleinstellung, die einen nur relativ geringen Einfluß auf das Motordrehmoment haben, bei der Bestimmung von des_load vernachlässigt werden.

Bei stöchiometrischem Betrieb wird der gewünschte Luftmassenwert über ein Kennfeld in einen Stellwert für den Drosselklappen-Aktuator umgerechnet, wobei die diesem Stellwert entsprechende Drosselklappenstellung zu einer näherungsweise des_lean_load entsprechenden Ansaugluftmenge führt. Dieses Kennfeld charakterisiert somit die Strömungscharakteristik des Einlaßsystems des Verbrennungsmotors.

Im Magerbetrieb wird in Schritt b) des_load mit dem gewünschten mageren Luft-/Kraftstoffverhältnis des_lean_lambda multipliziert, dessen Wert mittels eines Kennfelds bestimmt wird. Mit dem aus der Multiplikation erhaltenen Produkt des_lean_load geht man in das Kennfeld gemäß Schritt c). Dadurch wird z.B. bei einer Umschaltung stöchiometrisch-mager die Luftzufuhr in adäquatem Maße erhöht, so daß ein signifikanter Drehmomentabfall vermieden wird.

In zweckmäßiger Ausgestaltung der Erfindung kann vorgesehen sein, daß in den Schritten a) bis c) zusätzlich die Motordrehzahl als unabhängige Kennfeldeingangsvariable benutzt wird.

Weiterhin kann in zweckmäßiger Ausgestaltung der Erfindung vorgesehen sein, daß bei Magerbetrieb das ermittelte magere Luft-/Kraftstoffverhältnis des_lean_lambda vor der Multiplikation mit des_load in Schritt b) zusätzlich mit einem Faktor eta_eng multipliziert wird, der näherungsweise dem Verhältnis zwischen dem Motorwirkungsgrad im Magerbetrieb zu dem Motorwirkungsgrad im stöchiometrischen Betrieb bei jeweils gleicher Kraftstoffzufuhr entspricht, wobei eta_eng anhand eines Kennfeldes mit wenigstens des_load und der Motordrehzahl als Kennfeldeingangsvariablen bestimmt wird. Da sich der Wirkungsgrad des Motors bei gleicher Kraftstoffzufuhr beim Übergang zum Magerbetrieb verbessert (typischerweise um ca. 10%), würde sich das Motordrehmoment im Magerbetrieb gegenüber dem stöchiometrischen Betrieb bei gleichbleibender Kraftstoffzufuhr um dieses Verhältnis vergrößern. Durch entsprechende Korrektur von des_lean_lambda kann diese Drehmomentzunahme kompensiert werden.

In zweckmäßiger Ausgestaltung der Erfindung kann außerdem vorgesehen sein, daß schnelle zeitliche Variationen des Faktors, mit dem in Schritt b) des_load multipliziert wird, durch ein elektronisches Filterglied gedämpft werden. Eine sprunghafte Veränderung dieses Faktors tritt bei einer Modusumschaltung stöchiometrisch-mager bzw. umgekehrt auf. Um unerwünschte Motorreaktionen zu vermeiden, können diese sprunghaften Änderungen durch das elektronische Filterglied gedämpft werden. Auch kann vorgesehen sein, daß schnelle zeitliche Variationen des Signals des_load durch ein weiteres elektronisches Filterglied gedämpft werden. Damit werden schnelle Bewegungen des Gaspedals gedämpft, um unerwünschte Motorreaktionen bei extremen Lastwechseln zu vermeiden.

Weiterhin kann es zweckmäßig sein, zu dem Wert des_load vor der Multiplikation in Schritt b) einen von einer elektronischen Leerlaufdrehzahlregelung bestimmten Leerlaufluftmassenwert isc_load zu addieren, um so dem Motor die erforderliche Luftmasse für den Leerlaufbetrieb zuzuführen.

In weiterer Ausgestaltung der Erfindung kann vorgesehen sein, daß aus dem Ausgangssignal eines im Einlaßsystem des Verbrennungsmotors angeordneten Luftmassenstromsensors ein tatsächlicher Luftmassenwert load berechnet wird, und daß des_lean_load anhand der Differenz zwischen load und des_lean_load korrigiert wird. Diese Korrektur kann vorzugsweise durch ein PI-Regelglied erfolgen, das als Eingangssignal die Differenz zwischen des_lean_load und load erhält und dessen Ausgangswert anschließend dem Signal des_lean_load additiv überlagert wird. Auf diese Weise können Abweichungen zwischen tatsächlichen und gewünschten Luftmassenwerten, die z.B. infolge einer Vernachlässigung des Einflusses der Einlaßlufttemperatur und des Luftdrucks auftreten, kompensiert werden.

Weiterhin kann vorgesehen sein, daß bei Magerbetrieb in Schritt b) von dem gewünschten mageren Luft-/Kraftstoffverhältnis des_lean_lambda ein Offsetwert subtrahiert wird, der anhand eines Kennfeldes abhängig von der Kühlwassertemperatur derart bestimmt wird, daß bei kaltem Motor niedrigere und bei warmem Verbrennungsmotor höhere Luft/Kraftstoffverhältnisse eingestellt werden. Auf diese Weise kann berücksichtigt werden, daß das maximal mögliche Luft-/Kraftstoffverhältnis im Magerbetrieb bei kaltem Motor geringer ist als bei warmem Motor.

Im Zusammenhang mit diesem Verfahren zur Ansaugluftsteuerung kann die von Einspritz-Aktuatoren einzuspritzende Kraftstoffmenge von der elektronischen Motorsteuerung vorteilhafterweise anhand des Meßwertes eines im Einlaßsystem des Verbrennungsmotors angeordneten Luftmassenstromsensors und im Magerbetrieb anhand des gewünschten Luft-/Kraftstoffverhältnisses des_lean_lambda (vgl. Schritt b)) berechnet werden. Im stöchiometrischen Betrieb wird als gewünschtes Luft-/Kraftstoffverhältnis der Wert 1,0 zugrundegelegt. Die Kraftstoffsteuerung erfolgt also vorzugsweise nicht anhand des von der Ansaugluftsteuerung berechneten gewünschten Luftmassenwerts, sondern aufgrund eines mittels eines Luftmassenstromsensors gemessenen tatsächlichen Luftmassenwerts.

Ein Vorteil der vorliegenden Erfindung besteht darin, daß nur wenige Rechen- und Kennfeldoperationen zur Ansaugluftberechnung erforderlich sind, so daß der Hard- und Softwareaufwand minimiert werden kann.

Vorteilhaft ist weiterhin, daß die bei dem erfindungsgemäßen Verfahren zum Einsatz kommenden Kennfelder mit verhältnismäßig geringem Entwicklungsaufwand ermittelt werden können. So ist das Kennfeld in Schritt a) im wesentlichen durch die Gaspedalcharakteristik, das Kennfeld in Schritt b) durch das Magerbetriebsverhalten des Motors und das Kennfeld in Schritt c) durch die Strömungscharakteristik des Einlaßsystems bestimmt. Bei Änderungen an diesen Parametern (z.B. Einbau einer modifizierten Drosselklappe) muß lediglich das entsprechende Kennfeld angepaßt werden.

Ein weiterer Vorteil des Verfahrens liegt darin, daß die Ansaugluftberechnung in allen Motorbetriebszuständen zuverlässig arbeitet, so daß Modusumschaltungen auch unter Lastwechselreaktionen durchführbar sind. Dadurch kann im Extremfall mehrmals pro Sekunde zwischen Mager- und stöchiometrischem Betrieb hin- und hergeschaltet werden und somit die Kraftstoffersparnis durch den Magerbetrieb maximiert werden.

Die Erfindung wird nachfolgend anhand der Zeichnungen beispielhaft näher erläutert. Es zeigen:
- Fig.: 1 eine stark schematisierte Darstellung des Zusammenspiels der Komponenten einer elektronischen Motorsteuerung im Rahmen der vorliegenden Erfindung,
- Fig. 2: ein schematische Darstellung des erfindungsgemäßen Verfahrens zur Ansaugluftsteuerung,
- Fig. 3: eine schematische Darstellung einer modifizierten Ausführungsform des erfindungsgemäßen Verfahrens.

Eine elektronische Motorsteuerung eines nicht dargestellten Mehrzylinder-Verbrennungsmotors mit elektronisch gesteuerter Drosselklappe weist einen nicht dargestellten Mikroprozessor mit einem zugeordnetem Arbeitsspeicher RAM, und einem Festwertspeicher ROM sowie einer Vielzahl digitaler und analoger Ein- und Ausgabeports auf. Der Mikroprozessor führt gemäß Fig. 1 quasi simultan Routinen zur Kraftstoffsteuerung 2, zur Ansaugluftsteuerung 4 und zur Zündungssteuerung 6 aus. Alle Routinen können neben den in Fig. 1 dargestellten Eingangssignalen eine Vielzahl weiterer Eingangssignale erhalten, wie z.B. Motortemperatur, Kurbelwellenwinkel, Zustandswerte der Abgasreinigung usw.. Diese Eingangssignale sind der Übersichtlichkeit halber mit ... angedeutet.

In einer Routine 8 der Motorsteuerung wird abhängig von den aktuellen Motorbetriebsparametern entschieden, ob der Verbrennungsmotor im Magermodus oder im stöchiometrischen Modus betrieben werden soll. Der aktuelle Modus wird von der Routine 8 durch das binäre lean_run_flag angezeigt. Die Luftsteuerung 4 erhält über das Ausgangssignal pp (pedal position) eines Gaspedalpotentiometers den aktuellen Drehmomentwunsch des Fahrers.

In der Ansaugluftsteuerungsroutine 4 wird in einer nachstehend detaillierter beschriebenen Weise anhand des Betriebsmodus, der Pedalposition und der Motordrehzahl ein gewünschter Luftmassenwert des_load berechnet, der dann der Zündungssteuerung 6 und der Modussteuerung 8 zugeführt wird. Der so berechnete Wert des_load und die Motordrehzahl n sind die wesentlichen Parameter, die den jeweiligen Motorbetriebszustand charakterisieren. Die Luftsteuerung 4 berechnet einen gewünschten Stellwert für den Drosselklappen-Aktuator des_tp (desired throttle position), der einem Drosselklappen-Aktuator 12 mit einem Elektromotor zur Bewegung der Drosselklappe und einem Lageregler zur Kontrolle der Drosselklappenposition zugeführt wird. Die Luftsteuerung 4 berechnet weiterhin ein gewünschtes mageres Luft/Kraftstoffverhältnis des_lean_lambda, das der Kraftstoffsteuerung 2 zugeführt wird.

Die Kraftstoffsteuerung 2 empfängt weiterhin das Signal maf eines im Lufteinlaßsystem angeordneten Luftmassenstromsensors 16 sowie die Motordrehzahl. Aus diesen Eingangssignalen wird die benötigte Kraftstoffeinspritzmenge berechnet und durch Pulsweitenmodulation der Einspritzimpulse an Einspritz-Aktuatoren 10 ausgegeben.

Die Zündungssteuerung 6 bestimmt anhand einer Vielzahl von Eingangssignalen wie z.B. des_load, der Motordrehzahl n und in Abhängigkeit vom aktuellen Modus (lean_run_flag) die jeweiligen optimalen Zündzeitpunkte, die an die Zündanlage 14 weitergegeben werden.

In Fig. 2 ist die Wirkungsweise eines erfindungsgemäßen Ansaugluftsteuerungsverfahrens dargestellt. Aus der Gaspedalposition pp und der aktuellen Drehzahl wird über ein zweidimensionales Kennfeld 40 ein gewünschter Luftmassenwert ds_ld bestimmt, der im stöchiometrischen Betriebsmodus näherungsweise einen Luftmassenwert für das gewünschte Motordrehmoment repräsentiert. Der Wert ds_ld wird - wie die übrigen Luftmassenvariablen auch - zweckmäßigerweise auf den bei der jeweiligen Drehzahl maximal möglichen Luftmassenstrom bei vollständig geöffneter Drosselklappe normiert (relativer Luftmassenwert). Dadurch liegen die Werte von des_load im Bereich zwischen 0 und 1, was eine schnelle Rechnerverarbeitung mit geringen Rundungsfehlern ermöglicht. Das transiente Verhalten von ds_ld wird über ein elektronisches Filterglied 42 gedämpft, um unerwünschte Motorreaktionen bei extremen Lastwechseln zu vermeiden. An einem Additionspunkt 44 wird ein Luftmassenwert der Leerlaufdrehzahlregelung isc_load hinzuaddiert. Der so berechnete Luftmassenwert ist mit des_load bezeichnet. Im Anschluß an einen Multiplikationspunkt 48, dessen Funktion nachfolgend genauer beschrieben wird, wird der nach der Multiplikation als des_lean_load bezeichnete Luftmassenwert anhand eines zweidimensionalen Kennfeldes 50 mit des_lean_load und der Motordrehzahl n als Kennfeldeingangsvariablen in einen Stellwert für den Drosselklappen-Aktuator des_tp umgesetzt, der dann vom Drosselklappen-Aktuator umgesetzt wird. Das Kennfeld ist so gewählt, daß des_tp zu einer näherungsweise des_lean_load entsprechenden Ansaugluftmenge führt. Das Kennfeld 50 beschreibt die Strömungscharakteristik des Lufteinlaßsystems. Falls im Lufteinlaßsystem wahlweise in Wirkposition bringbare Einrichtungen vorhanden sind, die die Strömungscharakteristik im Einlaßsystem ändern (z.B. eine sog. Drallklappe (swirl control valve)), so sind zweckmäßigerweise unterschiedliche Kennfelder 50 vorzusehen.

Der Wert des_load wird am Multiplikationspunkt 48 mit dem Faktor 1,0 multipliziert, wenn durch über lean_run_flag ein stöchiometrischer Betrieb vorgegeben wird (Position 56 des schematischen Schalters 54). Bei Magerbetrieb wird dagegen über ein zweidimensionales Kennfeld 64 abhängig von den Kennfeldeingangsvariablen des_load und der Motordrehzahl n ein gewünschtes mageres Luft-/Kraftstoffverhältnis des_lean_lambda ermittelt. Die Kennfeldwerte für des_lean_lambda werden in Versuchsreihen so bestimmt, daß der Motor möglichst mager betrieben wird, ohne Laufunruheerscheinungen zu zeigen. Der Wert des_lean_lambda wird nachfolgend in einem Multiplikationspunkt 60 mit einem Motorwirkungsgradverhältnis eta_eng multipliziert, mittels dessen die Motorwirkungsgradveränderung beim Übergang zwischen den Betriebsmodi mager und stöchiometrisch kompensiert wird. Der Wert eta_eng wird anhand eines zweidimensionalen Kennfeldes 62 abhängig von den Kennfeldeingangsvariablen des_load und der Motordrehzahl n bestimmt. Der unkorrigierte Wert des_lean_lambda wird außerdem an die Kraftstoffsteuerung 2 weitergegeben und im Magerbetrieb zur Berechnung der benötigten Kraftstoffmenge bei gegebenem Luftmassenstrom verwendet. Durch die Multiplikation von des_load bei 48 im Magerbetrieb wird der Luftmassenstrom so angepaßt, daß das Motordrehmoment bei der Modusumschaltung im wesentlichen konstant bleibt. Um unerwünschte Motorreaktionen zu vermeiden, werden schnelle zeitliche Änderungen des Faktors, mit dem des_load bei 48 multipliziert wird, mittels eines elektronischen Filtergliedes 52 gedämpft.

In Fig. 3 ist ein modifiziertes Ausführungsbeispiel der Erfindung dargestellt. Die Wirkungsweise ist im wesentlichen entsprechend der in Fig. 2 dargestellten Ansaugluftsteuerung. Gegenüber Fig. 2 kommt hinzu, daß des_lean_load anhand eines gemessenen tatsächlichen Luftmassenwertes load korrigiert wird. Der Wert load wird aus dem Meßwert eines im Einlaßsystem angeordneten Luftmassenstromsensors bestimmt. Auf diese Weise können Abweichungen zwischen tatsächlichen und gewünschten Luftmassenwerten, die z.B. infolge einer Vernachlässigung des Einflusses der Einlaßlufttemperatur und des Luftdrucks auftreten, kompensiert werden. Aus den Größen load und des_lean_load wird hierzu bei 72 ein Differenzsignal gebildet, das einem geeignet abgestimmten Proportional/Integralregler (PI-Regler) zugeführt wird. Das Reglerausgangssignal wird bei 74 zu des_lean_load addiert.

Ein weiterer Unterschied der in Fig. 3 dargestellten Ausführungsform besteht darin, daß des_lean_lambda bei 80 durch einen Offsetwert modifiziert wird, der anhand eines Kennfeldes 82 abhängig von der Kühlwassertemperatur ect (engine coolant tepmerature) derart bestimmt wird, daß bei kaltem Motor niedrigere und bei warmem Verbrennungsmotor höhere Luft/Kraftstoffverhältnisse eingestellt werden. Auf diese Weise kann berücksichtigt werden, daß das maximal mögliche Luft-/Kraftstoffverhältnis im Magerbetrieb bei kaltem Motor geringer ist als bei warmem Motor.

## Patentansprüche

1. Verfahren zur Steuerung der Ansaugluftmenge eines Verbrennungsmotors mit einem Betriebsmodus mit einem im wesentlichen stöchiometrischen Luft-/Kraftstoffgemisch und einem Betriebsmodus mit magerem Luft-/Kraftstoffgemisch, wobei der Verbrennungsmotor eine elektronische Motorsteuerung aufweist, die als Eingangssignal wenigstens das Signal eines Gaspedalstellungssensors (18) erhält und die als Ausgangssignal wenigstens einen Stellwert für einen Drosselklappen-Aktuator (12) zur Beeinflussung der Ansaugluftmenge berechnet, und die Motorsteuerung eine Entscheidungseinrichtung (8) zur Entscheidung, ob der Motor stöchiometrisch oder mager betrieben wird, aufweist, **gekennzeichnet durch** die folgenden Schritte:
a) Bestimmen eines gewünschten Luftmassenwertes des_load, der im stöchiometrischen Betriebsmodus näherungsweise einen Luftmassenwert für das gewünschte Motordrehmoment repräsentiert, wobei die Bestimmung anhand eines Kennfeldes (40) mit wenigstens der Gaspedalstellung als Kennfeldeingangsvariabler erfolgt,
b) in Abhängigkeit von dem **durch** die Entscheidungseinrichtung (8) vorgegebenen Betriebsmodus: im Magermodus Bestimmen eines gewünschten mageren Luft/Kraftstoffverhältnisses des_lean_lambda anhand eines Kennfeldes (64) mit wenigstens des_load als Kennfeldeingangsvariabler, und multiplizieren von des_load mit dem Faktor des_lean_lambda zu einem Produkt des_lean_load, oder, im stöchiometrischem Modus Multiplikation von des_load mit dem Faktor 1,0 zu dem Produkt des_lean_load, und
c) Bestimmen eines Stellwerts für den Drosselklappen-Aktuator (12), wobei die diesem Stellwert entsprechende Drosselklappenstellung zu einer näherungsweise des_lean_load entsprechenden Ansaugluftmenge führt, anhand eines Kennfeldes (50) mit wenigstens des_lean_load als Kennfeldeingangsvariabler und Einstellung der Drosselklappe anhand des so bestimmten Stellwertes.

2. Verfahren nach Anspruch 1, **dadurch gekennzeichnet, daß** in den Schritten a) bis c) zusätzlich die Motordrehzahl als unabhängige Kennfeldeingangsvariable benutzt wird.

3. Verfahren nach Anspruch 1 oder 2, **dadurch gekennzeichnet, daß** bei Magerbetrieb das ermittelte magere Luft/Kraftstoffverhältnis des_lean_lambda vor der Multiplikation mit des_load in Schritt b) zusätzlich mit einem Faktor eta_eng multipliziert wird, der näherungsweise dem Verhältnis zwischen dem Motorwirkungsgrad im Magerbetrieb zu dem Motorwirkungsgrad im stöchiometrischen Betrieb bei jeweils gleicher Kraftstoffzufuhr entspricht, wobei eta_eng anhand eines Kennfeldes (62) mit wenigstens des_load und der Motordrehzahl als Kennfeldeingangsvariablen bestimmt wird.

4. Verfahren nach einem der Ansprüche 1 bis 3, **dadurch gekennzeichnet, daß** schnelle zeitliche Variationen des Faktors, mit dem in Schritt b) des_load multipliziert wird, durch ein elektronisches Filterglied (52) gedämpft werden.

5. Verfahren nach einem der Ansprüche 1 bis 4, **dadurch gekennzeichnet, daß** zu dem Wert des_load vor der Multiplikation in Schritt b) ein von einer elektronischen Leerlaufdrehzahlregelung (44) bestimmter Leerlaufluftmassenwert isc_load addiert wird.

6. Verfahren nach einem der Ansprüche 1 bis 5, **dadurch gekennzeichnet, daß** aus dem Ausgangssignal eines im Einlaßsystem des Verbrennungsmotors angeordneten Luftmassenstromsensors (16) ein tatsächlicher Luftmassenwert load berechnet wird, und daß des_lean_load anhand der Differenz zwischen load und des_lean_load korrigiert wird.

7. Verfahren nach Anspruch 6, **dadurch gekennzeichnet, daß** die Korrektur durch ein PI-Regelglied (70) erfolgt, das als Eingangssignal die Differenz zwischen des_lean_load und load erhält und dessen Ausgangswert anschließend dem Signal des_lean_load additiv überlagert wird.

8. Verfahren nach einem der Ansprüche 1 bis 7, **dadurch gekennzeichnet, daß** bei Magerbetrieb in Schritt b) von dem gewünschten mageren Luft-/Kraftstoffverhältnis des_lean_lambda ein Offsetwert subtrahiert wird, der anhand eines Kennfeldes (82) abhängig von der Kühlwassertemperatur derart bestimmt wird, daß bei kaltem Motor niedrigere und bei warmem Verbrennungsmotor höhere Luft/Kraftstoffverhältnisse eingestellt werden.

9. Verfahren nach einem der Ansprüche 1 bis 8, **dadurch gekennzeichnet, daß** die elektronische Motorsteuerung eine Einrichtung (2) zur Steuerung der Kraftstoffeinspritzmenge aufweist, die als Eingangssignal wenigstens den Meßwert eines im Einlaßsystem des Verbrennungsmotors angeordneten Luftmassenstromsensors (16) und das gewünschte Luft-/Kraftstoffverhältnis des_lean_lambda im Magerbetrieb erhält und als Ausgangssignal einen der einzuspritzenden Kraftstoffmenge entsprechenden Wert zur Ansteuerung der Einspritz-Aktuatoren (10) berechnet.

## Claims

1. Method for controlling the suction air quantity of an internal combustion engine with an operating mode with an essentially stoichiometric air / fuel mix and an operating mode with lean air / fuel mix wherein the internal combustion engine has electronic engine control which as an input signal receives at least the signal of an accelerator pedal position sensor (18) and which as an output signal calculates at least a control value for a throttle valve actuator (12) for the purpose of influencing the suction air quantity and the motor control has a decision device (8) for the purpose of deciding whether the engine is operated in stoichiometric mode or lean mode, **characterised by** the following stages:
a) Determination of a desired air mass value des_load which in stoichiometric operating mode represents approximately an air mass value for the desired engine torque wherein the determination takes place by reference to a characteristic field (40) with at least the accelerator pedal position as a characteristic field input variable,
b) Depending upon the operating mode given by the decision device (8): in lean mode, determination of a desired lean air / fuel ratio des_lean_lambda by reference to a characteristic field (64) with at least des_load as a characteristic field input variable, and multiplication of des_load with the factor des_lean_lambda to a product des_lean_load, or, in stoichiometric mode multiplication of des_load with factor 1.0 to the product des_lean_load, and
c) Determination of a control value for the throttle valve actuator (12) wherein the throttle valve position corresponding to this control value leads to a suction air quantity corresponding approximately to des_lean_load, by reference to a characteristic field (50) with at least des_lean_load as a characteristic field input variable and adjustment of the throttle valve by reference to the thus determined control value.

2. Method according to claim 1 **characterised in that** in the stages a) to c) in addition the engine speed is used as an independent characteristic field input variable.

3. Method according to claim 1 or 2 **characterised in that** in lean operation the determined lean air / fuel ratio des_lean_lambda before multiplication with des_load in stage b) is additionally multiplied with a factor eta_eng which corresponds approximately to the ratio between the degree of efficiency of the engine in lean operation and the degree of efficiency of the engine in stocihiometric operation with the same fuel supply in each case wherein eta_eng is determined by reference to a characteristic field (62) with at least des_load and the engine speed as a characteristic field input variables.

4. Method according to one of the claims 1 to 3 **characterised in that** rapid time variations of the factor with which des_load is multiplied in stage b) are attenuated by an electronic filter member (52).

5. Method according to one of the claims 1 to 4 **characterised in that** an idling air mass value isc_load determined by an electronic idling speed control device (44) is added to the value des_load before the multiplication in stage b).

6. Method according to one of the claims 1 to 5 **characterised in that** from the starting signal of an air mass flow sensor (16) arranged in the inlet system of the internal combustion engine an actual air mass value load is calculated and that des_lean_load is corrected by reference to the difference between load and des_lean_load.

7. Method according to claim 6 **characterised in that** the correction takes place through a PI regulating member (70) which as an input signal receives the difference between des_lean_load and load and whose output value is subsequently additively eclipsed to the signal des_lean_load.

8. Method according to one of the claims 1 to 7 **characterised in that** in lean operation in stage b) an offset value is subtracted from the desired lean air / fuel ratio des_lean_lambda which is determined by reference to a characteristic field (82) depending upon the cooling water temperature in such a way that when the engine is cold lower air / fuel ratios are set and when the engine is hot higher air / fuel ratios are set.

9. Method according to one of the claims 1 to 8 **characterised in that** the electronic engine control has a device (2) for controlling the fuel injection quantity which as an input signal receives at least the measurement value of an air mass flow sensor (16) arranged in the inlet system of the internal combustion engine and the desired air / fuel ratio des_lean_lambda in lean operation and as an output signal calculates a value for controlling the injection actuators (10) corresponding to the quantity of fuel to be injected.

## Revendications

1. Procédé de commande de la quantité d'air d'admission d'un moteur à explosion ayant un mode de fonctionnement avec un mélange air-carburant pratiquement stoechiométrique et un mode de fonctionnement avec un mélange air-carburant pauvre ou maigre, le moteur à explosion présentant une gestion moteur électronique qui reçoit comme signal d'entrée au moins le signal d'un capteur de position de la pédale d'accélérateur (18) et calcule comme signal de sortie au moins une valeur de réglage d'un actionneur de papillon des gaz (12) influant sur la quantité d'air d'admission, et la gestion moteur présentant un dispositif de décision (8) qui décide du fonctionnement du moteur à mélange stoechiométrique ou à mélange pauvre, **caractérisé par** les étapes suivantes :
a) détermination d'une valeur de masse d'air souhaitée des_load qui représente en mode de fonctionnement stoechiométrique approximativement la valeur de masse d'air nécessaire pour le couple moteur souhaité, la détermination s'effectuant à l'aide d'un diagramme caractéristique (40) avec au moins la position de la pédale d'accélérateur comme variable d'entrée du diagramme caractéristique,
b) en fonction du mode de fonctionnement défini par le dispositif de décision (8) : en mode pauvre, détermination d'un mélange air-carburant pauvre souhaité des_lean_lambda à l'aide d'un diagramme caractéristique (64) avec au moins des_load comme variable d'entrée du diagramme caractéristique et multiplication de des_load par le facteur des_lean_lambda pour obtenir un produit des_lean_load ou, en mode stoechiométrique, multiplication de des_load par le facteur 1,0 pour obtenir le produit des_lean_load, et
c) détermination d'une valeur de réglage pour l'actionneur de papillon des gaz (12), la position du papillon des gaz correspondant à cette valeur de réglage entraînant une quantité d'air d'admission correspondant approximativement à des_lean_load, avec au moins des_lean_load comme variable d'entrée du diagramme caractéristique et réglage du papillon des gaz à partir de la valeur de réglage ainsi déterminée.

2. Procédé selon la revendication 1, **caractérisé par le fait qu'**aux étapes a) à c) on utilise en plus le régime moteur comme variable d'entrée indépendante du diagramme caractéristique.

3. Procédé selon la revendication 1 ou 2, **caractérisé par le fait qu'**en fonctionnement à mélange pauvre le rapport air-carburant pauvre déterminé des_lean_lambda est multiplié en plus, avant la multiplication par des_load à l'étape b), par un facteur eta_eng qui correspond approximativement au rapport entre le rendement du moteur en fonctionnement à mélange pauvre et le rendement du moteur en fonctionnement à mélange stoechiométrique à alimentation en carburant égale, eta_eng étant déterminé à l'aide d'un diagramme caractéristique (62) avec au moins des_load et le régime moteur comme variable d'entrée du diagramme caractéristique.

4. Procédé selon l'une des revendications 1 à 3, **caractérisé par le fait que** les variations rapides dans le temps du facteur par lequel des_load est multiplié à l'étape b) sont amorties par un filtre électronique (52).

5. Procédé selon l'une des revendications 1 à 4, **caractérisé par le fait que** l'on ajoute une valeur de masse d'air de ralenti isc_load déterminée par une régulation électronique du régime de ralenti (44) à la valeur des_load avant la multiplication à l'étape b).

6. Procédé selon l'une des revendications 1 à 5, **caractérisé par le fait que** l'on calcule à partir du signal de sortie d'un débitmètre d'air massique (16) disposé dans le circuit d'admission du moteur à explosion une valeur de masse d'air effective load et que des_lean_load est corrigé à l'aide de la différence entre load et des_lean_load.

7. Procédé selon la revendication 6, **caractérisé par le fait que** la correction est réalisée par un régulateur PI (70) qui reçoit comme signal d'entrée la différence entre des_lean_load et load et dont la valeur de sortie est ensuite combinée additivement au signal des_lean_load.

8. Procédé selon l'une des revendications 1 à 7, **caractérisé par le fait qu'**en fonctionnement à mélange pauvre, on soustrait à l'étape b) du rapport air-carburant pauvre souhaité des_lean_lambda une valeur de décalage ou d'offset qui est déterminée à l'aide d'un diagramme caractéristique (82) en fonction de la température du liquide de refroidissement de manière à régler des rapports air-carburant plus faibles quand le moteur est froid et plus élevés quand le moteur est chaud.

9. Procédé selon l'une des revendications 1 à 8, **caractérisé par le fait que** la gestion moteur électronique présente un dispositif (2) de commande de la quantité de carburant injectée qui reçoit comme signal d'entrée au moins la valeur mesurée par un débitmètre d'air massique (16) disposé dans le circuit d'admission du moteur à explosion et le rapport air-carburant souhaité des_lean_lambda en fonctionnement à mélange pauvre et calcule comme signal de sortie une valeur de commande des actionneurs d'injection (10) correspondant à la quantité de carburant à injecter.
